# EUROPÄISCHE PATENTSCHRIFT

(11) **EP 0 521 371 B1**
(45) Veröffentlichungstag und Bekanntmachung des Hinweises auf die Patenterteilung: **21.12.1994**
(21) Anmeldenummer: 92110551.6
(22) Anmeldetag: 23.06.1992
(51) Int. Cl.: C21C 7/072, F27D 3/16, B22D 1/00, C22B 9/05

(54) **Gasspülstein**
Gas flushing brick
Brique pour lavage au gaz

(30) Priorität: 28.06.1991 DE 4121329
(43) Veröffentlichungstag der Anmeldung: 07.01.1993
(73) Patentinhaber: Veitsch-Radex Aktiengesellschaft für feuerfeste Erzeugnisse, A-1040 Wien (AT)
(72) Erfinder: Batton, Andreas, Dr., A-9545 Radenthein (AT); Decker, Jens, W-5340 Bad Honnef (DE)
(74) Vertreter: Becker, Thomas, Dr., Dipl.-Ing.

(56) Entgegenhaltungen:
- EP-A- 0 363 651
- DE-C- 3 833 505
- GB-A- 2 120 369
- GB-A- 2 122 532
- US-A- 2 811 346
- US-A- 4 836 433

## Beschreibung

Die Erfindung betrifft einen Gasspülstein für metallurgische Gefäße gemäß Oberbegriff von Anspruch 1.

Eine Übersicht über unterschiedliche Bauformen von Gasspülsteinen gibt die Radex-Rundschau 1987, 288.

Üblicherweise sind die Gasspülsteine blechummantelt, wobei der Boden des Blechmantels im Abstand zum Boden des keramischen Teils des Gasspülsteins verläuft, so daß eine Gasverteilkammer ausgebildet wird, und sich an den Boden des Blechmantels ein Gasanschlußrohr anschließt (DE 36 23 609 C1).

Wie sich der DE 38 33 502 A1 entnehmen läßt, umfaßt ein solcher Gasspülstein verschiedene Metallteile und ist deshalb aufwendig. Zur Vereinfachung wird in der DE 38 33 502 A1 vorgeschlagen, den Gasverteilraum so auszubilden, daß er zum gaseinlaßseitigen Ende hin offen ist und dort eine Dichtfläche ausgebildet ist, die sich um die entsprechende Öffnung erstreckt und an der ein, mit einem Gasanschluß versehenes Verschlußventil lösbar befestigt werden kann. Auf diese Weise kann der Verschlußteil zwar wiederverwendet werden, nach wie vor sind jedoch eine Vielzahl von Metallteilen notwendig. Auch die Anbringung einer sogenannten Durchbruchsicherung, wie sie in der DE 38 30 871 C1 beschrieben ist, ist bei dem bekannten Gasspülstein nur bedingt möglich. Schließlich wird das Ausbrechen des Gasspülsteins nach dessen Verschleiß erschwert.

Der Erfindung liegt insoweit die Aufgabe zugrunde, einen Gasspülstein der eingangs genannten Art konstruktiv zu vereinfachen und so zu gestalten, daß beliebige Baueinheiten, wie ein Windkasten oder eine Durchbruchsicherung ohne weiteres anschließbar und der Spülstein nach seinem Verschleiß leicht wieder demontierbar ist.

Dazu wird ein Gasspülstein mit den Merkmalen des Hauptanspruches vorgeschlagen.

Bei der Gasspülsteinvorrichtung nach der US-A-4 836 433 verläuft der Gasanschlußstutzen mit offenem Querschnitt in den Spülblock. Unterhalb des Spülblocks liegt der Gasanschlußstutzen in einer feuerfesten Ausmauerung.

Dagegen schlägt die Erfindung vor:
Der Gasanschlußstutzen wird zumindest teilweise in das Innere des keramischen Teils des Gasspülsteins verlegt und dort festgelegt. Er wird gleichzeitig so ausgebildet, daß an den Gasanschlußstutzen weitere Bauteile angeschlossen werden können. Dies kann ein Gasanschlußrohr sein, das selbst zum Beispiel Bestandteil einer Durchbruchsicherung ist, wie sie in der DE 38 30 871 C1 beschrieben ist.

Dadurch, daß der zylindrische Gasanschlußstutzen vollständig im (gasdurchlässigen) keramischen Matrixmaterial einliegt, läßt sich quasi "in-situ" eine Gasverteilkammer dadurch ausbilden, daß der Gasanschlußstutzen nach unten über den Boden des keramischen Teils des Gasspülsteins vorragt, wobei die Gasverteilkammer zwischen dem freien Ende des Gasanschlußstutzens und dem Boden des keramischen Teils des Gasspülsteins ausgebildet wird.

Der gasdurchlässige Teil (zum Beispiel die Gaskanäle) verläuft dabei vom Boden des Gasspülsteins bis zu dessen Stirnfläche.

Ebenso kann eine größere Gasverteilkammer aber auch am gasauslaßseitigen Ende des Gasanschlußstutzens angeordnet werden. Sie kann entweder hohl sein (zum Beispiel durch Ausbrennen eines entsprechenden Füllkörpers, der während der Herstellung das entsprechende Volumen ausfüllte) oder durch einen perforierten Deckel abgedeckt werden. Ebenso ist es möglich, einen gasdurchlässigen, vorzugsweise keramischen, feuerfesten Stopfen in der Gasverteilkammer anzuordnen. Dieser kann gleichzeitig als "Durchbruchsicherung" gegen möglicherweise infiltrierende Metallschmelze wirken, indem der Metallschmelzestrom verzweigt wird und so rascher "einfriert". Ebenso kann der Einsatz auch zur Ermittlung der Reststeinstärke genutzt werden, wenn er zum Beispiel eine andere Wärmeleitfähigkeit wie das Matrixmaterial aufweist und so eine Erosion bis zu dieser Stelle durch unterschiedliche "Glühfarbe" erkannt werden kann.

Es ist offensichtlich, daß bei diesen Ausführungsformen gleichzeitig folgende Vorteile erzielt werden:
- Eine Blechummantelung kann entfallen, da der Gasanschlußstutzen direkt im keramischen Material festgelegt wird.
- Da ein Blechmantel fehlt, kann der Spülstein direkt mit einem zugehörigen Lochstein konfektioniert werden, beispielsweise durch unmittelbares Vergießen des Spülsteins in einen Lochstein. Es braucht dann nur noch ein Körper in das metallurgische Gefäß eingebaut werden.
- Die am gaseinlaßseitigen (unteren) Ende des Gasanschlußstutzens angeordnete Einrichtung zum gasdichten Anschluß weiterer Bauteile kann - nach Lösen dieser Bauteile - als Adapter zum Anschluß einer Ausziehvorrichtung genutzt werden, über die der Gasspülstein nach Verschleiß aus der bodenseitigen Verankerung im metallurgischen Schmelzgefäß herausgezogen werden kann.

Aus der EP 0 070 197 A1 (Figur 2) ist ein Gasspülstein bekannt, bei dem unterhalb des keramischen Körpers eine Gasverteilkammer ausgebildet ist, an die sich ein Gasanschlußrohr anschließt. Diese Baueinheit aus Gasverteilkammer und Gasanschlußrohr kann zwar als Gasanschlußstutzen angesehen werden, verläuft aber unterhalb des keramischen Körpers des Spülsteins. Daraus folgt, daß keine innige mechanische Verankerung zwischen dem Gasanschlußstutzen und dem keramischen Körper besteht. Dadurch wird es bei der bekannten Ausführungsform unmöglich, den Spülstein nach dessen Verschleiß über den Gasanschlußstutzen zum Beispiel aus einem Lochstein herauszuziehen.

Die erfindungsgemäße Gestaltung eröffnet zahlreiche weitere Vorteile.

So kann an die Einrichtung am gaseinlaßseitigen Ende des Gasanschlußstutzens ein (weiterer) lösbarer Windkasten (Gasverteilkammer) angeschlossen werden, an den selbst wiederum eine Gaszuführleitung anschließbar ist. Der Anschluß des Windkastens kann ohne weiteres werkseitig erfolgen. Dieser Windkasten kann beispielsweise mit Thermoelementen zur Gastemperaturmessung oder mit einer Vorrichtung zur Gaserwärmung bestückt werden. Dadurch, daß bei dieser Gestaltung die Gasverteilkammer lösbar ist, läßt sie sich vor der Demontage eines verschlissenen Spülsteins abnehmen und wiederverwenden. Dies ist insbesondere in bezug auf die teuren Zusatzeinrichtungen von erheblichem wirtschaftlichen Vorteil. Außerdem kann die Bemaßung des Windkastens und der anschlußseitigen Verbindungselemente vom Anwender, zum Beispiel dem Stahlwerk, selbst bestimmt werden.

Dies gilt auch für die Zuordnung einer Durchbruchsicherung oder die Möglichkeit des Anschlusses unterschiedlicher Gasleitungen, zum Beispiel für verschiedene Gase. Diese separate, vom Gasspülstein lösbare Baueinheit kann schließlich auch dazu genutzt werden, ein Manometer aufzunehmen, um den Gasdruck zu messen.

Die mechanische Verankerung des Gasanschlußstutzens im keramischen Matrixmaterial kann auf unterschiedliche Art und Weise erfolgen.

Nach einer ersten Ausführungsform wird vorgeschlagen, zumindest den gasauslaßseitigen Abschnitt des Gasanschlußstutzens beim Gießen des Gasspülsteins mit einzusetzen. Dabei ist es vorteilhaft, wenn der entsprechende Abschnitt des Stutzens außenseitig Armierungselemente aufweist die die mechanische Verankerung zwischen dem Stutzen und der Keramik des Spülsteins verbessern. Ebenso kann die Festlegung des Stutzens dadurch begünstigt werden, daß er am oberen Endabschnitt Löcher aufweist, die beim Gießen vom Matrixmaterial durchdrungen werden.

Bei einem gepreßten Gasspülstein wird man vorzugsweise am fertigen Produkt eine ringförmige bodenseitige Nut einbringen und den entsprechenden zylinderförmigen Abschnitt des Gasanschlußstutzens später in dieser Nut einmörteln. Auch hier sind Armierungselemente zur Verbesserung der Verankerung von Vorteil.

Insbesondere, wenn der Windkasten direkt mit ausgebildet werden soll, sieht eine Ausführungsform vor, den Gasanschlußstutzen am unteren Abschnitt verjüngt auszubilden und die Anschlußeinrichtung am freien Ende dieses verjüngten Abschnittes vorzusehen.

Die Einrichtung zum gasdichten Anschluß an den Windkasten (die Gasverteilkammer) und/oder eine Gaszuführleitung kann dann beispielsweise aus einem Gewinde oder einem Bajonettverschluß bestehen. Ebenso ist es aber auch möglich, den Gasanschlußstutzen endseitig mit einem Flansch auszubilden, der zusammen mit einem Flansch des benachbarten Bauteils zu einer üblichen Flanschverbindung führt.

Allen Ausführungsformen ist gemeinsam, daß mit Hilfe eines einfachen, insbesondere metallischen Gasanschlußstutzens, der zumindest teilweise im keramischen Matrixmaterial des Spülsteins festgelegt wird, eine universelle Anschlußmöglichkeit für Gaszuführleitungen, Gasverteilkammern (mit oder ohne Zusatzeinrichtungen) und/oder Ausziehvorrichtungen geschaffen wird. Der Gasanschlußstutzen ist nicht nur einfach aufgebaut, sondern auch leicht zu positionieren. Umbauten am Gasspülstein sind nicht notwendig. Eine Blechummantelung kann entfallen.

Der Gasspülstein kann mit gerichteter oder ungerichteter Porosität ausgebildet sein. Im Fall ungerichteter Porosität wird er vorzugsweise zweiteilig gestaltet, wobei der poröse Abschnitt innen angeordnet wird und von einem dichten keramischen Material umgeben ist.

Weitere Merkmale der Erfindung ergeben sich aus den Merkmalen der Unteransprüchen sowie den sonstigen Anmeldungsunterlagen.

Die Erfindung wird nachstehend beispielhaft anhand verschiedener Ausführungsbeispiele beschrieben. Dabei zeigen - jeweils in stark schematisierter Darstellung -
- Figur 1:: einen Längsschnitt durch eine erste Ausführungsform eines Gasspülsteins
- Figur 2:: den Gasspülstein nach Figur 1 mit angeschlossenem Windkasten
- Figur 3:: eine zweite Ausführungsform des Gasspülsteins im Längsschnitt
- Figur 4:: eine dritte Ausführungsform des Gasspülsteins im Längsschnitt
In den Figuren sind gleiche oder gleichwirkende Bauteile mit gleichen Bezugsziffern dargestellt.

Der keramische Körper des Gasspülsteins gemäß Figur 1 trägt das Bezugszeichen 10.

Es handelt sich um einen Gasspülstein mit sogenannter gerichteter Porosität. Die Gaskanäle 12 verlaufen im Abstand zueinander vertikal vom Boden 14 zur Stirnfläche 16 des keramischen Körpers 10, und zwar hier, wie dargestellt, lediglich etwa in der Mitte.

Ein zylindrischer Gasanschlußstutzen 18 erstreckt sich um die Gaskanäle 12 herum in das feuerfeste keramische Matrixmaterial 20 des Körpers 10 und ist dort eingegossen. Zur besseren Verankerung im Matrixmaterial 20 weist der obere Abschnitt 18a des Stutzens 18 außenseitig Armierungsanker 22 auf.

Nach unten steht der Stutzen 18 über den Boden 14 ein Stück vor. Dabei ist der überstehende untere Abschnitt 18b des Stutzens 18 mit einem Außengewinde 24 ausgebildet.

Eine Blechummantelung des keramischen Körpers 10 zur Ausbildung eines Gasanschlußstutzens und/oder einer Gasverteilkammer ist demzufolge bei dieser Ausführungsform nicht notwendig.

Vielmehr kann der Raum 26 innerhalb des unteren Abschnittes 18b des Stutzens 18 als Gasverteilkammer genutzt werden, wobei über das Außengewinde 24 ein Gaszuführrohr anschließbar ist.

Bei dieser Ausführungsform kann der Stutzen 18 an seinem unteren freien Ende auch ein verjüngtes Anschlußstück aufweisen, wie es in Figur 3 dargestellt ist und später noch erläutert wird.

Vor allen Dingen ermöglicht die Ausführungsform nach Figur 1 aber auch den Anschluß eines - unabhängigen - Gasverteilraumes, gegebenenfalls mit weiteren Zusatzeinrichtungen wie das Ausführungsbeispiel nach Figur 2 zeigt.

Dabei ist ein im wesentlichen zylinderförmiger metallischer Körper 28, der an seinem oberen Ende ein Innengewinde 30 aufweist, mit dem Außengewinde 24 des Stutzens 18 gasdicht verbunden.

Ausgehend vom Innengewinde 30 verläuft der Körper 28 zunächst zylinderförmig und erweitert sich dann - im Querschnitt trapezförmig (Teil 28a) - bevor sich ein weiterer, verjüngter zylinderförmiger Abschnitt 28b anschließt, der an seinem freien Ende einen Teil eines (nicht dargestellten) Bajonettverschlusses aufweist, an den ein (nicht dargestelltes) Gaszuführungsrohr anschließbar ist.

Durch den Körper 28 wird eine Gasverteilkammer 26 ausgebildet. Der Körper 28, der auch als Windkasten bezeichnet werden kann, ist also - entgegen bekannten Ausführungsformen - als selbständiges, vom Gasspülstein lösbares Bauteil gestaltet. Dies ermöglicht es, den Windkasten 28 werkseitig an einen Gasspülstein der beschriebenen Art anzuschließen, wobei die konkrete Ausbildung des Windkastens an die örtlichen Gegebenheiten angepaßt werden kann. Auch hierin liegt ein ganz wesentlicher Vorteil der beschriebenen Gestaltung des Gasspülsteins.

Wie sich Figur 2 weiter entnehmen läßt, ist im Beieich des Abschnittes 28a ein Thermoelement 32 angeschlossen, mit dem die Temperatur des zugeführten Gases gemessen werden kann.

Im Teil 28b ist darüber hinaus eine Heizeinrichtung 34 angeordnet, mit der das Behandlungsgas vorgewärmt werden kann.

Ebenso wäre es möglich, innerhalb des Körpers 28 ein Manometer anzuordnen, um den Gasdruck zu bestimmen.

Dabei können die genannten Zusatzeinrichtungen stationär im Körper 28 konfektioniert werden, weil der Windkasten 28 wiederverwendbar ist.

Nach Verschleiß des Gasspülsteins wird der Windkasten 28 vom Gasanschlußstutzen 18 abgeschraubt und - nach Einsetzen eines neuen Gasspülsteins - auf dessen Gasanschlußstutzen wieder aufgesetzt.

Der Windkasten 28 kann dabei Bestandteil einer Durchbruchsicherung sein, deren Bauart in der DE 38 30 871 C1 beschrieben ist. Selbstverständlich ist es auch möglich anstelle des Körpers 28 die genannte Durchbruchsicherung an den Gasanschlußstutzen 18 anzuschließen.

Ein weiterer Vorteil besteht darin, daß der Windkasten 28 auch mit mehreren Gaszuführleitungen bestückt werden kann, so daß auch unterschiedliche Gase und/oder Gas-/Feststoffgemische zugeführt werden können.

Die Ausführungsform nach Figur 3 unterscheidet sich lediglich in zwei Merkmalen von der Ausführungsform nach Figur 1.

Zum einen ist das freie untere Ende des Stutzens 18 verjüngt ausgebildet, wodurch eine separate Gasverteilkammer 26 entsteht. Zum anderen ist der obere Abschnitt 18b des Stutzens 18 nicht in das keramische Matrixmaterial 20 eingegossen, sondern in eine korrespondierende Ringnut eingesetzt und dort über einen Mörtel 36 festgelegt. Die Ringnut 35 kann nach Herstellung des keramischen Körpers 10 beispielsweise ausgefräst werden.

Während die Ausführungsbeispiele nach den Figuren 1 bis 3 kegelstumpfförmige Gasspülsteine zeigen, weist der Spülstein nach Figur 4 im wesentlichen einen Rechteckquerschnitt auf.

Dabei ist die Querschnittsfläche am unteren Ende geringfügig größer als am oberen Ende.

Ein weiterer Unterschied besteht darin, daß der Spülstein nach Figur 4 ein Spülstein mit ungerichteter Porosität ist. Zu diesem Zweck ist ein gasdurchlässiger Einsatz 38 in eine dichte feuerfeste Aufnahme 40 eingesetzt. Der Einsatz 38 endet mit Abstand zum Boden 14 des keramischen Körpers 10. An das untere Ende des Einsatzes 38 schließt sich eine Gasverteilkammer 26 an, an die sich nach unten der Gasanschlußstutzen 18 fortsetzt,der mit seinem oberen Abschnitt 18a wiederum im Matrixmaterial 20 verläuft und dessen unterer Abschnitt 18b über den Boden 14 vorsteht.

Das obere Ende der Gasverteilkammer 26 wird hier von einer durchbrochenen Platte 18c abgedeckt, und der Abschnitt 18a ist bodenseitig ebenso wie der Abschnitt 18b demgegenüber verjüngt ausgebildet.

Zusätzlich ist in der Gasverteilkammer 26 ein gasdurchlässiger Stopfen 42 aus feuerfester Keramik eingesetzt. Diese Ausführungsform ist insbesondere auch dann geeignet, wenn die Gasverteilkammer 26 keinen Deckel aufweist und anstelle des Abschnitts 38 mit ungerichteter Porosität Gaskanäle vom Stopfen 42 zur oberen Stirnfläche 16 des Spülsteins verlaufen.

Aufgrund der beschriebenen Gestaltung kann hier auf Armierungselemente am Gasanschlußstutzen 18 verzichtet werden.

An das untere Ende des Gasauslaßstutzens 18 können die Bauteile angeschlossen werden, wie anhand der Figuren 1 bis 3 erläutert.

Allen Ausführungsformen ist gemeinsam, daß das freie untere Ende des Gasanschlußstutzens 18 auch als Adapter zum Anschluß einer Ausziehvorrichtung für den Gasspülstein genutzt werden kann, wenn der Spülstein aus einem zugehörigen Lochstein oder dem Boden eines metallurgischen Gefäßes nach Verschleiß herausgezogen werden soll.

Durch die sichere und feste Verankerung des Stutzens 18 im Matrixmaterial 20 können hohe Kräfte in den Spülstein übertragen werden, wodurch es möglich wird, vorkonfektionierte Baueinheiten von Spülstein und Lochstein gleichzeitig herauszuziehen. Dabei weisen die in der feuerfesten Keramik integrierten Bauteile vorzugsweise einen Wärmeausdehnungskoeffizienten auf, der denen des Matrixmaterials des Spülsteins so nahe wie möglich kommt.

Die Spülsteingeometrie ist nicht auf die dargestellten Ausführungsbeispiele beschränkt. Sie kann je nach Bedarf variiert werden.

## Patentansprüche

1. Gasspülstein für metallurgische Gefäße mit einem im wesentlichen zylinderförmigen, über den Boden (14) des keramischen Körpers (10) des Gasspülsteins nach unten vorstehenden Gasanschlußstutzen (18), der an seinem gaseinlaßseitigen Ende (18b) eine Einrichtung (24,) zum gasdichten Anschluß an eine Gasverteilkammer (28) oder eine Gaszuführleitung aufweist und sich in Richtung auf die Stirnfläche (16) des Gasspülsteins in dessen Matrixmaterial (20) hinein erstreckt und mit seinem gasauslaßseitigen Endabschnitt (18a) an einen gasdurchlässigen Abschnitt (12, 38) des Gasspülsteins anschließt, dadurch gekennzeichnet, daß der gasdurchlässige Teil des Gasspülsteins sich über den gasauslaßseitigen Endabschnitt (18a) des Gasanschlußstutzens in den Gasanschlußstutzen (18) hinein bis zum Boden (14) des Gasspülsteins fortsetzt und der Gasanschlußstutzen (18) im keramischen Matrixmaterial des Gasspülsteines verankert ist.

2. Gasspülstein nach Anspruch 1, bei dem der nach unten vorstehende Abschnitt (18b) des Gasanschlußstutzens (18) am freien Ende mit einem verjüngten Querschnitt ausgebildet ist.

3. Gasspülstein nach Anspruch 1 oder 2, bei dem zumindest der gasauslaßseitige Abschnitt (18a) des Gasanschlußsstutzens (18) im Matrixmaterial (20) des keramischen Körpers (10) des Gasspülsteins eingegossen ist.

4. Gasspülstein nach Anspruch 1 oder 2, bei dem zumindest der gasauslaßseitige Abschnitt (18a) des Gasanschlußstutzens (18) in einer korrespondierenden Nut (35), die sich vom Boden (14) in das Matrixmaterial (20) erstreckt, über einen Mörtel (36) festgelegt ist.

5. Gasspülstein nach einem der Ansprüche 1 bis 4, bei dem die Einrichtung (24) aus einem Gewinde besteht.

6. Gasspülstein nach einem der Ansprüche 1 bis 5, bei dem die Einrichtung aus einem Bajonettverschluß besteht.

7. Gasspülstein nach einem der Ansprüche 1 bis 5, bei dem die Einrichtung aus einem Flansch einer Flanschverbindung besteht.

8. Gasspülstein nach einem der Ansprüche 1 bis 7, bei dem der im Matrixmaterial (20) verlaufende Abschnitt des Gasanschlußstutzens (18) außenseitig im Matrixmaterial (20) festgelegte Armierungsanker (22) aufweist.

9. Gasspülstein nach einem der Ansprüche 1 bis 8, bei dem der im Matrixmaterial (20) verlaufende Abschnitt des Gasanschlußstutzens (18) Durchbrechungen aufweist, die mit dem Matrixmaterial verfüllt sind.

10. Gasspülstein nach einem der Ansprüche 1 bis 9, bei dem sich an das obere Ende des Gasanschlußstutzens (18) eine Gasverteilkammer (42) anschließt.

11. Gasspülstein nach Anspruch 10, bei dem in der Gasverteilkammer (42) ein keramischer, feuerfester, gasdurchlässiger Stopfen angeordnet ist.

## Claims

1. Gas purging plug for metallurgical vessels with a gas connection pipe (18), being mainly cylindrical and extending from the bottom (14) of the ceramic body (10) of the purging plug downwardly which presents at its gas-inlet end (18b) a device (24) for gas-tight connection to a gas distribution chamber (28) or a gas feed line which extends in the direction of the upper end surface (16) of the purging plug into its matrix material and which follows with its gas outlet end (18a) a gas permeable part (12, 38) of the purging plug, characterized in that the gas permeable part (12, 38) of the purging plug continues the gas outlet end (18a) of the gas connection pipe and into the gas connection pipe (18) down to the bottom (14) of the purging plug, while the gas connection pipe (18) is anchored in the matrix material of the gas purging plug.

2. Gas purging plug in accordance with claim 1, in which the downwardly projecting section (18b) of the gas connection pipe (18) has, at its free end, a tapered cross section.

3. Gas purging plug in accordance with claim 1 or 2, in which at least the gas outlet-side section (18a) of the gas connection pipe (18) is casted in the matrix material (20) of the ceramic body (10) of the gas purging plug.

4. Gas purging plug in accordance with claim 1 or 2, in which at least the gas outlet-side section (18a) of the gas connection pipe (18) is anchored in a corresponding groove (35), which extends from the bottom (14) into the matrix material (20), and is fixed with mortar (36).

5. Gas purging plug in accordance with one of the claims 1 through 4, in which the device (24) consists of a threaded section.

6. Gas purging plug in accordance with one of the claims 1 through 4, in which the device (24) consists of a bayonet fastener.

7. Gas purging plug in accordance with one of the claims 1 through 4, in which the device (24) consists of flange of a flanged connection.

8. Gas purging plug in accordance with one of the claims 1 through 7, in which the section of the gas connection pipe (18) extending in the matrix material (20) has, on the outside, reinforcing anchoring means (22) fixed in the matrix material (20).

9. Gas purging plug in accordance with one of the claims 1 through 8, in which the portion of the gas connection pipe (18) extending in the matrix material (20) has perforations, being filled with the matrix material.

10. Gas purging plug in accordance with one of the claims 1 through 9, in which the upper end of the gas connection pipe (18) opens into a gas distribution chamber (42).

11. Gas purging plug in accordance with claim 10 in which a gas-permeable ceramic plug (42) is inserted into the gas distribution chamber (42).

## Revendications

1. Brique de balayage, pour récipients métallurgiques, avec une tubulure de raccordement de gaz (18) sensiblement cylindrique, se projetant du fond (14) du corps céramique (10) de la brique de balayage, en direction du bas, présentant à son extrémité côté introduction du gaz (18b) un dispositif (24) destiné à établir un raccordement étanche aux gaz, à une chambre de distribution de gaz (28) ou à une conduite d'amenée de gaz, et s'étendant en direction de la face frontale (16) de la brique de balayage de gaz, dans son matériau de matrice (20), et se raccordant, par son tronçon d'extrémité côté évacuation du gaz (18a), à un tronçon (12,38, perméable aux gaz, de la brique de balayage, caractérisée en ce que la partie perméable aux gaz de la brique de balayage se prolonge, sur le tronçon d'extrémité côté évacuation des gaz (18a) de la tubulure de raccordement de gaz, en pénétrant dans la tubulure de raccordement de gaz (18) et en allant jusqu'au fond (14) de la brique de balayage, et la tubulure de raccordement de gaz (18) est ancrée dans le matériau de matrice céramique de la brique de balayage de gaz,

2. Brique de balayage selon la revendication 1, dans laquelle le tronçon (18b) de la tubulure de raccordement de gaz (18)se projetant vers le bas, est réalisée avec une section transversale allant en s'effilant en direction de son extrémité libre,

3. Brique de balayage selon la revendication 1 ou 2, dans laquelle le tronçon situé côté évacuation des gaz (18a) de la tubulure de raccordement de gaz (18),est réalisée par moulage dans le matériau de matrice (20) du corps céramique (10) de la brique de balayage de gaz,

4. Brique de balayage selon la revendication 1 ou 2, dans laquelle au moins le tronçon (18a) de la tubulure de raccordement de gaz (18), situé côté évacuation des gaz, est fixé, par l'intermédiaire d'un mortier (36), dans une rainure (35)correspondante, s'étendant, depuis le fond (14), dans le matériau de matrice (20),

5. Brique de balayage selon l'une des revendications 1 à 4,, dans laquelle le dispositif (24) est composé d'un filetage.

6. Brique de balayage selon l'une des revendications 1 à 5, dans laquelle le dispositif (24) est composé d'une fermeture à baïonnette,

7. Brique de balayage selon l'une des revendications 1 à 5, dans laquelle le dispositif (24) est composé d'une bride appartenant à une liaison par bride,

8. Brique de balayage selon l'une des revendications 1 à 7, dans laquelle le tronçon de la tubulure de raccordement de gaz (18), s'étendant dans le matériau de matrice (20), présente extérieurement des ancrages d'armature (22) fixés dans le matériau de matrice (20).

9. Brique de balayage selon l'une des revendications 1 à 8, dans laquelle le tronçon de la tubulure de raccordement de gaz (18), s'étendant dans le matériau de matrice (20), présente des passages, remplis du matériau de matrice,

10. Brique de balayage selon l'une des revendications 1 à 9, dans laquelle l'extrémité supérieure de la tubulure de raccordement de gaz (18) se raccorde à une chambre de distribution de gaz (42),

11. Brique de balayage selon la revendication 10, dans laquelle un bouchon perméable aux gaz, réfractaire, céramique, est disposé dans la chambre de distribution de gaz (42).
